# EUROPÄISCHE PATENTSCHRIFT

(11) **EP 0 479 012 B1**
(45) Veröffentlichungstag und Bekanntmachung des Hinweises auf die Patenterteilung: **17.01.1996**
(21) Anmeldenummer: 91115619.8
(22) Anmeldetag: 14.09.1991
(51) Int. Cl.: F28F 9/00

(54) **Wärmetauscher**
Heat exchanger
Echangeur de chaleur

(30) Priorität: 05.10.1990 DE 4031577
(43) Veröffentlichungstag der Anmeldung: 08.04.1992
(73) Patentinhaber: Behr GmbH & Co., D-70469 Stuttgart (DE)
(72) Erfinder: Kreutzer, Josef, W-7130 Mühlacker (DE); Vinnay, Werner, W-7136 Oetisheim (DE)
(74) Vertreter: Wilhelm, Hans-Herbert, Dr.-Ing.

(56) Entgegenhaltungen:
- FR-A- 414 705
- FR-A- 2 243 037
- FR-E- 5 815
- US-A- 3 228 461
- US-A- 4 458 749
- US-A- 4 645 000
- US-A- 4 719 967
- US-A- 5 014 771
- PATENT ABSTRACTS OF JAPAN vol. 10, no. 200 (M-498)(2256) 12. Juli 1986 & JP-A- 61 044 296 (NIPPON DENSO CO LTD) 3. März 1986

## Beschreibung

Die Erfindung betrifft einen Wärmetauscher, insbesondere einen Wasser/Luft-Kühler für Brennkraftmaschinen, mit mehreren, in wenigstens einer Reihe nebeneinander angeordneten und mit beiden Enden in Rohrböden abgedichtet gehaltenen Flachrohren sowie mit zwischen den benachbarten Flachrohren verlaufenden Wellrippenelementen, die mit Abstand zu den Rohrböden enden und dort einen Spalt belassen.

Um die Abdichtung der Flachrohre gegenüber den Rohrböden zu gewährleisten, ist aus der DE-OS 26 24 879 bekannt, die Rohrböden mit elastischen Kragendichtungen auszustatten und jeweils auf die Enden der mit den Seitenwänden benachbarter Rohre verlöteten Wellrippenelemente Abschlußplatten aufzusetzen, an denen Dichtlippen der Kragendichtungen zur Anlage kommen können. Im Gegensatz zu Wärmetauschern der eingangs genannten Art erstrekken sich die Wellrippenelemente bei dieser Bauart jeweils bis an die Rohrböden bzw.deren Abdichtung heran, ohne einen Abstand zu belassen.

Wärmetauscher der eingangs genannten Art dagegen sehen vor (DE-GM 86 30 847), die Rippen eines Rippenblockes mit Abstand zu den Rohrböden enden zu lassen, so daß sich zwischen diesen Enden der Rippenelemente und den Rohrböden jeweils ein Spalt bildet, durch den hindurch sich lediglich die Rohre erstrecken. Dadurch bleiben die Nahtstellen zwischen den Rohren und den Rohrböden leichter zugänglich, so daß auch noch nach der Verlötung des Kühlers das Anbringen einer zusätzlichen Dichtung im Bereich der Rohrböden möglich ist. Das Freilassen dieser Spalte macht nicht nur das Anbringen einer Dichtung möglich, sondern vereinfacht auch eine eventuell später notwendig werdende Behebung einer Undichtigkeit im Bereich der Rohr/Rohrböden-Verbindungen.

Bei Verwendung von Flachrohren können unter Einwirkung einer für bestimmte Anwendungsfälle erforderlichen, erhöhten Belastung, z.B. hohe Drücke im Kühlmittelkreislauf und/oder eine hohe Anzahl von Innendruckwechseln, bei einem solchen Wärmetauscher Stabilitäts- und/oder Dichtigkeitsprobleme auftreten, insbesondere wenn anstelle eines lamellenartig aufgebauten Rippenblockes einzelne Wellrippenelemente zwischen den Flachrohren vorgesehen sind, die sich im wesentlichen parallel zu den Flachrohren erstrecken. Eine Erhöhung der Materialstärke der einzelnen Bauteile ist schon aus Gewichtsgründen für bestimmte Anwendungsfälle unzweckmäßig, wobei noch zu berücksichtigen ist, daß die erforderliche Wärmeleitungsfunktion auch die Auswahl des Materials stark einschränkt. Üblicherweise bestehen die dünnwandigen Flachrohre aus Aluminium oder einem Buntmetall.

Es ist deshalb auch schon bekannt geworden (US-A 4 645 000), die Wellrippen zwischen Flachrohren in ihrem Endbereich zu stauchen, um eine stabilere Abstützung zu erreichen und das Aufweiten der Rohre zu verhindern. Werden dabei die gestauchten Wellrippen bis in den Bereich der Rohrböden geführt, dann bringt dies zwar in diesem Endbereich die gewünschte Abstützung, im Gegensatz zu Wärmetauschern der eingangs genannten Art sind jedoch bei einer solchen Bauart die Nahtstellen zwischen den Rohren und den Rohrböden nicht mehr zugängig, so daß weder eine zusätzliche Dichtung angebracht werden kann, noch später eventuell eine Undichtigkeit beseitigt werden kann.

Der Erfindung liegt die Aufgabe zugrunde, einen Wärmetauscher der eingangs genannten Art in einfacher Weise so weiterzubilden, daß die durch die Verwendung von Flachrohren und Wellrippenelementen auftretenden Überdruckbelastungen zuverlässig und störungsfrei behoben werden.

Die Aufgabe wird für einen Wärmetauscher der eingangs genannten Art dadurch gelöst, daß in dem Spalt zwischen den Enden der Wellrippenelemente und den Rohrböden eine Aufweitung der Flachrohre hindernde Abstützmittel vorgesehen sind, die als in etwa zu den Rohrböden parallel verlaufende Abstandshalter ausgebildet sind, die zwischen den Seitenwänden benachbarter Flachrohre verlaufen. Es hat sich gezeigt, daß durch diese Ausgestaltung eine durch hohe Uberdruckbelastung verursachte Aufweitung der Flachrohre effektiv unterbunden wird. Diese mit nur geringem Aufwand verbundene Maßnahme reicht aus, um den Wärmetauscher auch bei einem überdruck von ca. 4 bar noch funktionsfähig zu halten, ohne daß die Wellrippenelemente aufgrund einer Aufweitung der Flachrohre einknicken oder sich unter Lösen der Hartoder Weichlotverbindung von den Seitenwänden der Flachrohre abschälen oder gar Undichtigkeiten auftreten. Dabei ist es nicht nötig, daß andere als die üblichen Materialien und Wandstärken für die Flachrohre verwendet werden. Diese Ausgestaltung ist insbesondere dann von Vorteil, wenn nur eine geringe Wellrippenzahl zwischen den Flachrohren vorliegt. Bekanntlich verwendet man heute aus Gründen der Fertigkeit eine größere Wellrippenzahl, als dies für die Wärmeübertragungsleistung erforderlich wäre.

Die Abstandshalter sichern den Abstand der Seitenwände benachbarter Flachrohre in diesem Bereich, so daß die von einer Uberdruckbelastung verursachte Aufweitung der Flachrohre weitgehend verhindert wird. Die Abstandshalter können im nicht belasteten Zustand der Flachrohre an den Seitenwänden anliegen oder aber mit einem geringen Spiel angeordnet sein. Letzteres läßt eine bestimmte Aufweitung der Flachrohre zu, die aber nicht zu einer Beeinträchtigung des Kühleraufbaues führen kann.

In Ausgestaltung der Erfindung sind die Abstandshalter als Zähne von Abstützkämmen gebildet, die im wesentlichen parallel zu den Rohrböden an den Enden der Wellrippenelemente angeordnet sind. Diese Ausgestaltung hat den Vorteil, daß die Abstützmittel auch noch nachträglich, d.h.nach Fertigstellung eines nicht abgestützten Wärmetauschers, angebracht oder aber bereits vorhandene, nicht abgestützte Wärmetauscher mit diesen Abstützmitteln auf einfache Weise nachgerüstet werden können. Dabei können solche Abstützkämme von beiden Seiten zwischen die Flachrohre eingeschoben werden.

In einer weiteren Ausgestaltung der Erfindung sind Abstandshalter in Form von Zwischenböden vorgesehen, die jeweils parallel zu den Rohrböden an den Enden der Wellrippenelemente angeordnet sind. Die Zwischenböden können dabei zweckmäßigerweise eine den Rohrböden entsprechende Gestalt aufweisen und dadurch in dem bereits für die Rohrböden vorgesehenen Arbeitsgang gefertigt werden.

In Weiterbildung der Erfindung sind zur zusätzlichen Abstützung des Wärmetauschers gegen eine Aufweitung der Flachrohre mit ihren Schenkeln nach außen weisende Seitenbegrenzungsteile vorgesehen, deren Schmalseiten C-förmig abgekantet sind. Diese Gestaltung der Seitenbegrenzungsteile unterstützt vorteilhaft unter Bildung eines viereckigen Rahmens zusammen mit den Rohrböden noch weiter die eine Aufweitung der Flachrohre behindernde Wirkung der Abstützmittel in den Endbereichen der Wellrippenelemente. Dies vor allem deshalb, weil die Seitenbegrenzungsteile durch die C-förmige Abkantung höhere Querkräfte aufnehmen können als beispielsweise plane oder im Querschnitt U-förmige Seitenbegrenzungsteile.

Bevorzugte Ausführungsformen der Erfindung sind in den Zeichnungen dargestellt und werden nachfolgend beschrieben.

Es zeigen:
- Fig. 1: einen Wasser/Luft-Kühler für eine Brennkraftmaschine in einer Ansicht,
- Fig. 2: einen als Abstandshalter dienenden Zwischenboden für den Wasser/Luft-Kühler der Fig. 1,
- Fig. 3: einen alternativ zu dem Zwischenboden der Fig. 2 verwendbaren Abstützkamm,
- Fig. 4: einen Teil eines Wasser/Luft-Kühlers, ausgerüstet mit dem Abstützkamm der Fig. 3, in einer perspektivischen Teilansicht,
- Fig. 5: eine perspektivische Teilansicht eines Teils des Wasser/Luft-Kühlers der Fig. 4 von der gegenüberliegenden Seite her gesehen, und
- Fig. 6: einen Querschnitt durch ein Seitenbegrenzungsteil des Wasser/Luft-Kühler der Fig. 1.

Ein in Fig. 1 dargestellter Wasser/Luft-Kühler (1a) weist zwei gegenüberliegende Wasserkästen (2, 3) auf, die jeweils eine öffnung (4, 5) zur Wasserzuführung und Wasserabführung besitzen. Zwischen den Wasserkästen (2, 3) sind in einer Reihe Flachrohre (6) nebeneinander angeordnet, wobei die größeren Seitenflächen der benachbarten Flachrohre parallel zueinander verlaufen. In der Fig. 1 ist nur jeweils die in Anströmungsrichtung weisende, schmale Stirnseite der Flachrohre (6) zu erkennen. Die von den Wasserkästen (2, 3) umfaßten Rohrböden (7, 8) weisen in bekannter Weise passende öffnungen zur Durchführung der Flachrohre (6) auf. Sie sind an den Enden jeweils umgefalzt und an angrenzende Seitenwandungen der Wasserkästen (2, 3) fest angebracht. Zwischen die größeren Seitenwände benachbarter Flachrohre (6) sind jeweils Wellrippenelemente (9) eingefügt, die an beiden Endbereichen an Zwischenböden (14, 15) angrenzen, wie sie in Fig. 2 gezeigt sind. Zwischen diesen Zwischenböden (14, 15) und den benachbarten Rohrböden (7, 8) verbleibt jeweils ein Spalt (12, 13).

Die Wellrippenelemente (9) sind jeweils an die Seitenwände der Flachrohre (6) angelötet und dienen vor allem zum Wärmetransport zwischen dem durch die Flachrohre (6) fließenden Fluid und der zwischen den Flachrohren (6) hindurchströmenden Luft. Zusätzlich kommt den Wellrippenelementen (9) auch eine gewisse Versteifungsfunktion zu. Den seitlichen Abschluß des Wasser/ Luft-Kühlers (1a) bildet jeweils ein Seitenbegrenzungsteil (10, 11) mit hoher Biegefestigkeit.

Der Zusammenbau des Wasser/Luft-Kühlers (1a) erfolgt üblicherweise dadurch, daß die Flachrohre in die öffnungen der Rohrböden (7, 8) eingesteckt und die Wellrippenelemente (9) zwischen die Flachrohre (6) eingefügt werden. Danach erfolgt die Fixierung der Flachrohre (6) an den Rohrböden (7, 8) und der Wellrippenelemente (9) an den Seitenwänden der Flachrohre (6) durch einen Hartlötvorgang. Um Dichtigkeitsproblemen vor allem im Bereich der Flachrohrdurchführungen durch die Rohrböden (7, 8) vorzubeugen, wird den Rohrböden anschließend eine Dichtung zugeordnet. Der Bereich der Rohrböden (7, 8) soll deshalb nach dem Hartlötvorgang noch ohne größere Schwierigkeiten zugänglich sein, weshalb die Wellrippenelemente (9) mit Abstand von den Rohrböden (7, 8) enden und dort jeweils den Spalt (12, 13) belassen.

Bei sehr hohen Uberdrücken in den Flachrohren, wie er bei modernen Fahrzeugkühlern gewünscht wird, kann es zu starken Querkräften im Bereich der Enden der Wellrippenelemente (9) kommen, die zu einer Aufweitung der dünnwandigen Flachrohrseitenwände im Bereich der Spalte (12, 13) führen kann, weil sie nicht von zwischen den Seitenwänden verlaufenden Wellrippenelementen verhindert wird. Als Abstützmittel sind deshalb im Bereich der Enden der Wellrippenelemente (9) jeweils die Zwischenböden (14, 15) eingefügt, deren Form aus Fig. 2 zu ersehen ist. Sie besitzen im wesentlichen die Gestalt einer Schiene, in der parallele, schlitzartige öffnungen (20) angeordnet sind, deren Form dem Querschnitt der Flachrohre (6) entspricht und durch die letztere hindurchgeführt sind. Die Gestalt der Zwischenböden (14, 15) entspricht daher im wesentlichen derjenigen der Rohrböden (7, 8), so daß die Zwischenböden (14, 15) vorzugsweise durch denselben Arbeitsprozeß wie die Rohrböden (7, 8) hergestellt werden können. Die Zwischenböden (14, 15) sind an die Enden der Wellrippenelemente (9) angefügt und begrenzen jeweils parallel zu dem zugewandten Rohrboden (7, 8) verlaufend mit diesen die Spalte (12, 13).

Die Bereiche (21) zwischen den öffnungen (20) bilden Abstandshalter, die den Abstand zwischen einander zugewandten Seitenwänden benachbarter Flachrohre auf einen bestimmten Wert begrenzen und dadurch eine zu starke Aufweitung der Flachrohre (6) bei hoher Uberdruckbelastung unterbinden.

Es hat sich gezeigt, daß die Anordnung zusätzlicher Abstützmittel im Bereich der Enden der Wellrippenelemente (9) im Hinblick auf eine möglichst hohe Uberdruckfestigkeit sehr effektiv ist. Die in einfacher Weise mögliche Ausrüstung mit Abstützmitteln, hier mit den Zwischenböden (14, 15), im Bereich der Enden der Wellrippenelemente (9) macht Druckbelastungen im Kühler von über 4 bar möglich, ehe durch die Aufweitung der Flachrohre funktionsbeeinträchtigende Schäden, wie Undichtigkeiten oder das Ablösen der Hartlotverbindungen auftreten.

Bei einer weiteren, in Fig. 4 gezeigten Ausführungsform eines Wasser/Luft-Kühlers (1b) dient ein in Fig. 3 dargestellter Abstützkamm (30) als ein solches Abstützmittel, das im Bereich der Spalte (12, 13) an die Enden der Wellrippenelemente (9) angefügt ist. Im übrigen entspricht dieser Wasser/Luft-Kühler (1b) in seinem Aufbau demjenigen des in Fig.1 gezeigten Wasser/ Luft-Kühlers (1a). In der Schrägansicht der Fig. 4 ist die Aufnahme der Flachrohre (6) in den Rohrboden (7) zu erkennen. Während in Fig.4 die Seite des Wasser/Luft-Kühlers (1b) gezeigt ist, entlang der die Stirnseite (33) des Abstützkamms (30) verläuft, zeigt Fig. 5 einen Ausschnitt von.der gegenüberliegenden Seite dieses Wasser/Luft-Kühlers (1b). In Fig. 5 sind daher die einzelnen, zwischen den Seitenwänden benachbarter Flachrohre (6) verlaufenden Zähne (31) des Abstützkammes (30) zu erkennen, die an ihren freien Enden auch abgerundet sein können, was zeichnerisch nicht dargestellt ist. Eine solche Abrundung der freien Enden erleichtert das Einführen des Kammes und verhindert eine Beschädigung der Rohre. Die Spalte (32) zwischen den Zähnen (31) des Abstützkammes (30) der Fig. 3 entsprechen in ihrer Weite in etwa dem Abstand benachbarter Flachrohraußenwände. Die an beiden Enden der Wellrippenelemente (9) befindlichen Abstützkämme (30) sind jeweils mit Preßsitz eingefügt.Sie brauchen nicht verlötet zu werden. Bei Bedarf kann natürlich auch vorgesehen werden, die Weite der Öffnungen (32) etwas größer als den Außenabstand der Seitenwände eines Flachrohres (6) zu wählen und die Abstützkämme (30) in anderer Weise zu fixieren, um dadurch eine Aufweitung der Flachrohre innerhalb eines durch die Weite der Öffnungen (32) bestimmten Bereiches noch zu erlauben. Die Zähne (31) dienen hierbei wiederum entsprechend den Bereichen (21) der Zwischenböden (14, 15) als Abstandshalter zwischen einander zugewandten Seitenwänden (6a, 6b) benachbarter Flachrohre. Die Verwendung von Abstützkämmen (30) als Abstützmittel hat den weiteren Vorteil, daß diese auch noch nach dem Verlöten der zusammengesetzten Flachrohre (6) und der Rohrböden (7, 8) erfolgen kann. Auch bereits vorhandene Wärmetauscher können in einfacher Weise mit den Abstützkämmen (30) nachgerüstet und so für höhere Druckbelastungen verwendbar gemacht werden. Dabei ist es auch möglich, zwei Abstützkämme in beiden Spalten (12, 13) vorzusehen, wobei deren Zinken von den entgegengesetzten Seiten des Kühlers in die Zwischenräume zwischen den Flachrohren eingeschoben werden können.

Während, wie oben ausgeführt, der Anordnung von Abstützmitteln in den Endbereichen der Wellrippenelemente (9) die größte Bedeutung zur Erhöhung der Belastungsfestigkeit der Wärmetauscher zukommt, kann die Versteifungswirkung durch einfache zusatzmaßnahmen noch weiter vorteilhaft unterstützt werden.

Eine Möglichkeit bietet eine spezielle Formung der Seitenbegrenzungsteile (10, 11), die für das Seitenteil (10) in Fig. 6 im Querschnitt dargestellt ist. Die Seitenteile (10, 11) werden hierbei C-förmig ausgeformt, wobei die Grundseite (72) parallel zu den Flachrohrseitenwänden verläuft und an das seitlich äußerste Wellrippenelement dergestalt angrenzt, daß die beiden Schenkel (70, 71) jeweils nach außen weisen. Im Unterschied zu einer üblichen U-Form der Seitenteile (10, 11) sind die Enden der Schenkel (70, 71) nochmals rechtwinklig umgekantet und verlaufen so in etwa parallel zur Grundseite (72). Es zeigt sich, daß sich durch diese mit geringem Aufwand mögliche Abkantung der Enden der Schenkel (70,71) eine sehr positive Auswirkung hinsichtlich einer weiteren Erhöhung der Uberdruckfestigkeit für derartige Wärmetauscher ergibt.

Weiterhin hat sich gezeigt, daß es bei Bedarf auch günstig ist, ein Abstützmittel, wie es in oben beschriebener Weise bereits in den Endbereichen der Wellrippenelemente (9) vorgesehen ist, auch im Bereich der in Fig. 1 gezeigten Mittelachse (16) der Wasser/Luft-Kühler (1a, 1b, 1c) vorzusehen. Denn neben den durch die Spalte (12, 13) besonders überdruckempfindlichen endseitigen Bereiche der Wellrippenelemente (9) ist auch dieser Mittelbereich (16) belastungsempfindlich, da er bei Berücksichtigung einer vergleichsweise geringen Versteifungswirkung der dünnwandigen Wellrippenelemente (9) den größten Abstand von einem der stabilisierenden Rohrböden (7, 8) hat. Besonders einfach ist natürlich hier die Einfügung eines Abstützkamms (30) der in Fig. 3 gezeigten Art entlang der Mittelachse (16). Als Abstützmittel können hier die auch in den Spalten (12, 13) verwendeten Abstandshalter vorgesehen werden.

Weitere Varianten sind denkbar, wobei es erfindungsgemäß vor allem auf die Anordnung der Abstützmittel im Bereich der Enden der mit Abstand zu den Rohrböden (7, 8) endenden Wellrippenelemente (9) ankommt, ohne daß die Flachrohre (6) auf einem größeren Abschnitt ihre Länge zusätzlich verstärkt oder innen- oder außenwandig versteift zu sein brauchen, wobei der Wärmetauscher dennoch Druckbelastungen von über 4 bar standhalten kann.

## Patentansprüche

1. Wärmetauscher, insbesondere Wasser/Luft-Kühler für Brennkraftmaschinen, mit mehreren, in wenigstens einer Reihe nebeneinander angeordneten und mit beiden Enden in Rohrböden abgedichtet gehaltenen Flachrohren (6), sowie mit zwischen den benachbarten Flachrohren verlaufenden Wellrippenelementen (9), die mit Abstand zu den Rohrböden (7, 8) enden und dort einen Spalt (12, 13) belassen, dadurch gekennzeichnet, daß in dem Spalt (12, 13) zwischen den Enden der Wellrippenelemente (9) und den Rohrböden (7, 8) eine Aufweitung der Flachrohre (6) hindernde Abstützmittel (14, 15,) vorgesehen sind, die als in etwa zu den Rohrböden (7, 8) parallel verlaufende Abstandshalter ausgebildet sind, die zwischen den Seitenwänden (6a, 6b) benachbarter Flachrohre (6) verlaufen.

2. Wärmetauscher nach Anspruch 1, dadurch gekennzeichnet, daß die Abstandshalter als Zähne (31) jeweils mindestens eines quer zu den Rohrachsen einschiebbaren Abstützkammes (30) aufgebildet sind.

3. Wärmetauscher nach Anspruch 1, dadurch gekennzeichnet, daß als Abstandshalter Zwischenböden (14, 15) vorgesehen sind, die schlitzartige Öffnungen (20) zur Druchführung der Flachrohre (6) aufweisen und mit ihren zwischen den Öffnungen (20) verlaufenden Bereichen (21) an den Flachrohren anliegen.

4. Wärmetauscher nach einem der Ansprüche 1 bis 3, gekennzeichnet durch mit ihren Seitenwänden von den Wellrippenelementen (9) nach außen weisende, durch Abkantung der Schmalseiten einen C-förmigen Querschnitt aufweisende Seitenbegrenzungsteile (10, 11).

## Claims

1. Heat-exchanger, a water-air cooling radiator for combustion machines in particular, with several flat tubes (6) disposed next to each other, sealed with both ends into pipe bases, in at least one row, and with rib-corrugation elements (9) running between adjacent flat tubes, ending with a separation between them and pipe bases (7, 8), leaving a gap (12, 13), wherein supporting means (14, 15), hindering expansion of flat tubes (6), are provided in a gap (12, 13) between ends of rib-corrugation elements (9) and pipe bases (7, 8), said support means being developed as separating means running approximately parallel to pipe bases (7, 8), said separating means running between lateral walls (6a, 6b) of adjacent flat tubes (6).

2. Heat exchanger in accordance with claim 1, wherein separating means are developed as teeth (31) of, in each case, at least one support comb which can be inserted transversely in relation to pipe axes.

3. Heat exchanger in accordance with claim 1, wherein intermediate base-members (14, 15) are provided as separating means, said intermediate base-elements having slit-like openings (20) for passage through them of flat tubes (6) and lying with their areas (21) running between openings, on flat tubes.

4. Heat exchanger in accordance with any one of claims 1 to 3, wherein there are side members (10, 11) having, by bevelling of short sides, a C-shaped cross-section, which are directed outwards, with their side walls, from rib-corrugation elements (9).

## Revendications

1. Echangeur de chaleur, notamment refroidisseur eau/air pour moteurs à combustion interne, comprenant plusieurs tubes plats (6), disposés les uns à côté des autres en au moins une rangée, et tenus à joint étanche par les deux extrémités dans des fonds tubulaires, ainsi que des éléments d'ailettes ondulées (9) qui s'étendent entre les tubes plats voisins, qui se terminent à distance des fonds tubulaires (7, 8) et ménagent et laissent une fente (12, 13) à cet endroit, caractérisé en ce que, dans la fente (12, 13) entre les extrémités des éléments d'ailettes ondulées (9) et les fonds tubulaires (7, 8) sont prévus des moyens d'appui (14, 15) qui s'opposent à un élargissement des tubes plats (6), et qui sont conformés comme des entretoises s'étendant à peu prés parallèlement aux fonds tubulaires (7, 8), qui s'étendent entre les parois latérales (6a, 6b) des tubes plats (6) voisins.

2. Echangeur de chaleur selon la revendication 1, caractérisé en ce que les entretoises sont constituées par des dents (31) d'au moins un peigne d'appui (30) qui peut être emboîté transversalement aux axes des tubes.

3. Echangeur de chaleur selon la revendication 1, caractérisé en ce qu'il est prévu, comme entretoises, des fonds intermédiaires (14, 15) qui présentent des ouvertures (20) en forme de fentes servant au passage des tubes plats (6) et qui sont en appui contre les tubes plats par leurs régions (21) s'étendant entre les ouvertures (20).

4. Echangeur de chaleur selon une des revendications 1 à 3, caractérisé par des éléments de limitation latéraux (10, 11) dont les parois latérales partent des éléments d'ailettes ondulées (9) vers l'extérieur, et qui présentent une section transversale en forme de C obtenue par rabattement des côtés étroits.
